# EUROPÄISCHE PATENTSCHRIFT

(11) **EP 2 952 656 B1**
(45) Veröffentlichungstag und Bekanntmachung des Hinweises auf die Patenterteilung: **07.12.2016**
(21) Anmeldenummer: 15166583.3
(22) Anmeldetag: 06.05.2015
(51) Int. Cl.: E05B 27/00

(54) **PROFILZYLINDER MIT EINEM ZYLINDERGEHÄUSE**
PROFILED CYLINDER WITH A CYLINDER HOUSING
CYLINDRE PROFILÉ DOTÉ D'UN LOGEMENT DE CYLINDRE

(30) Priorität: 04.06.2014 DE 202014004660 U; 27.06.2014 DE 202014005253 U
(43) Veröffentlichungstag der Anmeldung: 09.12.2015
(73) Patentinhaber: ISEO Deutschland GmbH, 07548 Gera (DE)
(72) Erfinder: Hecht, Rosemarie, 07546 Gera (DE)
(74) Vertreter: Kruspig, Volkmar

(56) Entgegenhaltungen:
- US-A- 1 561 223
- US-A- 1 788 834
- US-A- 3 943 309
- US-A1- 2010 005 842

## Beschreibung

Die Erfindung betrifft einen Profilzylinder mit einem Zylindergehäuse, einem drehbaren Zylinderkern, welcher einen Schlüsselkanal mit vorbestimmtem Profil aufweist, weiterhin mit schlüsselbetätigten Stiftzuhaltungen, die Innenstifte im Zylinderkern und Außenstifte im Zylindergehäuse aufweisen, sowie mit Stiftfedern im Zylindergehäuse, welche die Stiftzuhaltungen zum Schlüsselkanal hin vorspannen, gemäß Obergriff des Anspruchs 1.

Genormte Profilzylinder stellen Schließzylinder dar, die dazu bestimmt sind, austauschbar in vorgerichtete Schlösser, z.B. Einsteckschlösser nach DIN 18251 verwendet zu werden. Schlüssel für Profilzylinder werden in den Schlüsselkanal eingeschoben und weisen an ihrer Schlüsselbrust, die dem Schlüsselrücken gegenüberliegt, Einschnitte auf, die zum Ausrichten der im Profilzylinder vorgesehen Stiftzuhaltungen dienen. Die Einschnitte können auch als Einsenkungen realisiert sein. Ein zugangsberechtigter Schlüssel richtet die Stiftzuhaltungen so aus, dass diese mit einer Trennungsebene in der Umfangsfläche des Schließkerns stehen, so dass der Schließkern anschließend gedreht werden kann.

Das deutsche Gebrauchsmuster DE 20 2004 011 426 U1 zeigt einen Profilzylinder mit einem Gehäuse, welches ein kreiszylindrisches Teilgehäuse und darin einen mit einem Schlüsselkanal versehenen drehbaren Schließkern sowie ein an das kreiszylindrische Teilgehäuse angesetztes stegartiges Teilgehäuse aufweist. Im Gehäuse einerseits und im Schließkern andererseits sind miteinander in der Drehstellung des Schließkerns, welche der Schlüsselabziehstellung entspricht, fluchtende Teilbohrungen zur Unterbringung von in Richtung zum Schließkern federbelasteten Gehäuse- und Kernstiften vorgesehen. Weiterhin ist nach DE 20 2004 011 426 U1 eine in einer in der Radialebene besagter Teilbohrungen, aber seitlich daneben angeordnete Führungsbohrung vorgesehen. Gemäß der Aufgabenstellung der DE 20 2004 011 426 U1 soll eine unüberwindbare Blockierfunktion allein durch die konstruktive Gestaltung der Blockiereinrichtung erzielt werden.

Die dortige Aufgabe wird dadurch gelöst, dass die Blockiereinrichtung zwei voneinander baulich getrennte Teilelemente aufweist, die in der Führungsbohrung sitzend, ein Teilelement dem Schließkern zugewandt und das andere Teilelement vom Schließkern abgewandt, unter gegenseitiger Abstandsvergrößerung auseinander getrieben werden und mit dem Einfallen des dem Schließkern zugewandten Teilelements in eine gegenseitige Blockadeposition gelangen.

Die Blockadeposition wird dabei von einer Paarung aus gegenseitigen Anschlagflächen gebildet, von denen die eine mit dem einen Teilelement und die andere mit dem anderen Teilelement verbunden ist. Ab einem bestimmten Expansionsweg der vorgenannten Teilelemente liegen sich die Anschlagflächen so gegenüber, dass eine Einwärtsbewegung des dem Schließkern zugewandten Teilelements in die Führungsbohrung zurück ausgeschlossen werden kann. Der Sperranschlag wird zwischen den beiden Teilelementen durch eine Längsführung gebildet, die ab einem bestimmten Expansionsweg außer Eingriff gerät und dann wegversperrend in der Führungsbohrung ruht.

Das Dokument US 1 788 834 A offenbart einen Profilzylinder gemäss dem Oberbegriff des Anspruchs 1.

Obwohl der vorbekannte Profilzylinder eine erhöhte Sicherheit gegen Manipulationen bietet, besteht konstruktiv keine Möglichkeit, insbesondere für Schließanlagen eine bedingte Schließung zu realisieren.

Aus dem Vorgenannten ist es daher Aufgabe der Erfindung, einen weiterentwickelten Profilzylinder mit einem Zylindergehäuse, einem drehbaren Zylinderkern, welcher einen Schlüsselkanal mit vorbestimmten Profil aufweist, und mit schlüsselbetätigten Stiftzuhaltungen anzugeben, welcher einen hohen Widerstand gegen Betätigung mit unberechtigtem Schlüssel bietet, der für verschiede Profilsysteme wie Flachschlüssel und Wendeschlüssel einsetzbar ist, welcher geringe Fertigungskosten aufweist und der letztendlich mit einem ersten Schlüssel eine begrenzte Schlüsseldrehung, z.B. zum Öffnen einer Schlossfalle, und mit einem zweiten Schlüssel eine vollständige Drehung gestattet, um Falle und Riegel eines Schlosses zu bewegen.

Die Lösung der Aufgabe der Erfindung erfolgt durch einen Profilzylinder mit Zylindergehäuse und drehbarem Zylinderkern gemäß der Merkmalskombination nach Anspruch 1, wobei die Unteransprüche mindestens zweckmäßige Ausgestaltungen und Weiterbildungen darstellen.

Es wird demnach von einem Profilzylinder mit einem Zylindergehäuse, einem drehbaren Zylinderkern, welcher einen Schlüsselkanal mit vorbestimmtem Profil aufweist, und mit schlüsselbetätigten Stiftzuhaltungen ausgegangen, wobei die Stiftzuhaltungen Innenstifte im Zylinderkern und Außenstifte im Zylindergehäuse aufweisen. Weiterhin sind Stiftfedern im Zylindergehäuse vorhanden, welche die Stiftzuhaltungen zum Schlüsselkanal hin vorspannen.

Erfindungsgemäß ist auf einem Axialabschnitt des Zylindergehäuses, mindestens in eine der Stiftzuhaltungen hineinreichend, ein hülsenförmiger Ring als Sperrelement angeordnet, welcher eine Sperrnase aufweist.

Weiterhin befindet sich im den Zylinderkern aufnehmenden Teilgehäuse eine Ausnehmung derart, welche den Drehbewegungsweg des hülsenförmigen Ringes bzw. des Sperrelements durch Inanschlagkommen mit der Sperrnase begrenzt.

Darüber hinaus ist im hülsenförmigen Ring eine dem Durchmesser der jeweiligen Stiftzuhaltung entsprechende Bohrung oder Durchgangsöffnung befindlich, wobei je nach Tiefe der Codierung im zugehörigen Schlüssel entweder der hülsenförmige Ring mit dem Zylinderkern über die Stiftzuhaltung gekoppelt oder getrennt ist, so dass je nach eingesetztem Schlüssel und dessen Codierung nur ein begrenzter Drehwinkel von Schlüssel und Zylinderkern freigegeben ist.

Dieser begrenzte Drehwinkel dient beispielsweise dem Öffnen einer Schlossfalle.

Liegt ein berechtigter Schlüssel vor, der eine vollständige Drehbewegung ermöglicht, können Schlossfalle und Riegel bewegt werden.

Das vorstehend erläuterte Sperrelement, insbesondere ausgebildet als hülsenförmiger Ring, kann sowohl einseitig als auch beidseitig je nach Ausführungsform des Schließzylinders vorhanden sein.

Die Ausnehmung, insbesondere ausgebildet als Freifräsung im Gehäuse, definiert den freigegebenen Drehwinkel. Denkbar sind hier z.B. Drehwinkel von 130° im Fall eines unberechtigten Schlüssels. Beim Einsatz eines berechtigten Schlüssels ist eine vollständige Drehbewegung um 360° gegeben.

Der begrenzte Drehwinkel ist durch das Maß der Ausnehmung und/oder die geometrische Gestalt der Sperrnase als Bestandteil des hülsenförmigen Ringes vorgebbar.

Bei mechanischer Entkopplung von hülsenförmigem Ring und Zylinderkern liegt die Trennebene zwischen Zylinderkern und Zylindergehäuse, so dass Falle und Riegel eines entsprechenden Schlosses betätigbar sind.

Bei mechanischer Kopplung von hülsenförmigem Ring und Zylinderkern liegt die Trennebene zwischen hülsenförmigem Ring und Zylindergehäuse, so dass nur die Falle eines entsprechenden Schlosses betätigbar ist.

Zusammenfassend greift der erfindungsgemäße Profilzylinder mit Zylindergehäuse nebst zugehörigen Schlüsseln darauf zurück, dass in einer Ausnehmung im Gehäuse ein hülsenförmiger Ring als Sperrelement gelagert ist, welches eine Sperrnase besitzt. Das Sperrelement korrespondiert mit einem oder mehreren Innenstiften des Schließzylinders und den zugehörigen Codierungen im Schlüssel derart, dass je nach Tiefe bzw. Ausführung der zugehörigen Codierung im Schlüssel der oder die Innenstifte das Sperrelement mit dem Zylinderkern verbinden und beim Schließen mitnehmen. Die Sperrnase erlaubt die Drehung von Zylinderkern und Sperrelement nur über einen festgelegten Drehwinkel, welcher sich aus der Größe der vorerwähnten Ausnehmung ergibt.

Die Erfindung soll nachstehend anhand eines Ausführungsbeispiels sowie unter Zuhilfenahme von Figuren näher erläutert werden.

Hierbei zeigen:
- Fig. 1: eine Längsschnittdarstellung eines erfindungsgemäßen Profilzylinders mit eingestecktem berechtigten Schlüssel sowie eine Stirnseitenansicht auf dem Profilzylinder;
- Fig. 2: eine Längsschnittdarstellung durch den Profilzylinder nach Fig. 1 mit eingestecktem unberechtigten Schlüssel sowie eine Stirnseitenansicht auf den Profilzylinder;
- Fig. 3: eine prinzipielle Darstellung des erfindungsgemäßen Profilzylinders im Querschnitt sowie eine Längsseitenansicht des Zylinders in Abzugs-Stellung des Schlüssels;
- Fig. 4: eine Querschnittsdarstellung des Profilzylinders sowie eine Längsseitenansicht in Stellung bei gedrehtem Kern mit unberechtigtem Schlüssel und
- Fig. 5: eine perspektivische Darstellung des hülsenförmigen Ringes.

Gemäß Ausführungsbeispiel und den Figuren wird zunächst von einem Profilzylinder 1 mit einem Zylindergehäuse und einem drehbaren Zylinderkern 2 ausgegangen.

Der Zylinderkern 2 weist einen Schlüsselkanal 3 mit vorbestimmtem Profil auf. Weiterhin sind schlüsselbetätigte Stiftzuhaltungen vorhanden. Diese Stiftzuhaltungen umfassen Innenstifte 4 im Zylinderkern 2 und Außenstifte 5 im Zylindergehäuse 6.

Darüber hinaus sind Stiftfedern 7 im Zylindergehäuse 6 befindlich, die die Stiftzuhaltungen zum Schlüsselkanal 2 hin vorspannen.

Auf einem Axialabschnitt des Zylinderkerns 2 bzw. im Zylindergehäuse 6 ist ein Sperrelement in Form eines hülsenförmigen Ringes 8 angeordnet.

Der hülsenförmige Ring 8 reicht in mindestens eine der Stiftzuhaltungen hinein und weist eine Sperrnase 9 (siehe Fig. 3 und 4) auf.

Aus den Schnittdarstellungen nach Fig. 1 und 2 ist erkennbar, dass das den Zylinderkern 2 aufnehmende Teilgehäuse 10 eine Ausnehmung besitzt, welche den Drehbewegungswinkel des hülsenförmigen Ringes 8 durch Inanschlagkommen mit der Sperrnase 9 begrenzt.

Die Schnittdarstellungen nach den Fig. 1 und 2 zeigen weiterhin eine Bohrung und eine Durchgangsöffnung im hülsenförmigen Ring 8. Diese Bohrung oder Durchgangsöffnung entspricht durchmesserseitig der jeweiligen Stiftzuhaltung 4, wobei je nach Tiefe der Codierung im zugehörigen Schlüssel 11 entweder der hülsenförmige Ring 8 mit dem Zylinderkern 2 gekoppelt oder getrennt ist, so dass je nach Schlüssel 11 und dortiger Codierung nur ein begrenzter Drehwinkel Y von Schlüssel 11 und Zylinderkern 2 freigegeben ist.

Gemäß der Darstellung nach Fig. 1 weist der Schlüssel 11 im Bereich der Stiftzuhaltungen 4, die die entsprechenden Bohrungen im hülsenförmigen Ring 8 durchdringen, tiefe Ausnehmungen bzw. Bohrungen 12 auf. In diesem Fall liegt die Trennebene zwischen dem Zylinderkern 2 und dem Profilzylindergehäuse 6. Der entsprechende Schlüssel nebst Zylinderkern lässt sich vollständig, d.h. um 360° drehen, so dass Falle und Riegel eines zugehörigen Schlosses betätigt werden können.

Bei der Darstellung nach Fig. 2 wird von flachen Bohrungen 13 in einem unberechtigten Schlüssel 11.1 ausgegangen.

Hier liegt die Trennebene zwischen dem hülsenförmigen Ring 8 als Blockring und dem Profilzylindergehäuse 6.

Die Fig. 3 und 4 mit im linken Bildteil dargestelltem Querschnitt durch den erfindungsgemäßen Profilzylinder lassen die Ausnehmung 14 im Profilzylindergehäuse nebst Sperrnase 9 erkennen. Die entsprechende Öffnung 14 im Gehäuse erstreckt sich über einen Winkelbereich X. Der Drehwinkel bei bedingter Schließung ist mit dem Bezugszeichen Y dargestellt. Die Schnittdarstellung im linken Bildteil entspricht dem Verlauf entlang der Linie C/C. Die Schnittdarstellung im linken Bildteil nach Fig. 4 entspricht dem Verlauf entlang der Linie E/E.

Durch eine Veränderung der Codiertiefe am jeweiligen Schlüssel lässt sich festlegen, ob eine Schlüsseldreh
ung begrenzt, z.B. im Bereich von 130° möglich ist oder ob eine vollständige Schlüsseldrehung um 360° erfolgen kann, um im letzteren Fall Falle und Riegel eines Schlosses zu bewegen.

Bei unberechtigtem Schlüssel 11.1 (siehe Fig. 2) reichen die betreffenden Innenstifte 4 durch Zylinderkern und Bohrung im hülsenförmigen Ring 8 mit der sich hieraus ergebenden Sperrebene zwischen dem hülsenförmigen Ring 8 und dem Profilzylindergehäuse 6. Der entsprechende Innenstift nimmt bei Drehbewegung den hülsenförmigen Ring 8 mit. Dessen Sperrnase stößt nach z.B. 130° an das Ende der entsprechenden Ausnehmung oder Ausfräsung im Zylindergehäuse 6. Eine weitere Drehung ist damit blockiert.

Wird ein berechtigter Schlüssel 11 mit entsprechend tieferen Bohrungen eingesetzt, gehen die entsprechenden Innenstifte nur durch den Zylinderkern 2. Es ergibt sich damit eine Sperrebene wie in der Fig. 1 dargestellt. Der entsprechende Außenstift oder die vorgesehenen Außenstifte blockieren den hülsenförmigen Ring im Gehäuse. Damit nimmt der entsprechende Innenstift bei Drehbewegung den hülsenförmigen Ring nicht mit. Es wird also die Drehung nicht blockiert, so dass eine vollständige Schlüsseldrehung erfolgen kann und das Betätigen von Falle und Riegel eines Schlosses möglich wird.

## Patentansprüche

1. Profilzylinder (1) mit einem Zylindergehäuse (6), einem drehbaren Zylinderkern (2), welcher einen Schlüsselkanal (3) mit vorbestimmtem Profil aufweist, weiterhin mit schlüsselbetätigten Stiftzuhaltungen, die Innenstifte (4) im Zylinderkern (2) und Außenstifte (5) im Zylindergehäuse (6) aufweisen, sowie mit Stiftfedern (7) im Zylindergehäuse (6), welche die Stiftzuhaltungen zum Schlüsselkanal (3) hin vorspannen, wobei in einem Axialabschnitt des Zylindergehäuses (6), mindestens in eine der Stiftzuhaltungen hineinreichend, ein hülsenförmiger Ring (8) angeordnet ist, welcher eine Sperrnase (9) aufweist, wobei im hülsenförmigen Ring (8) eine dem Durchmesser der jeweiligen Stiftzuhaltung entsprechende Bohrung oder Durchgangsöffnung befindlich ist, wobei je nach Tiefe der Codierung im zugehörigen Schlüssel (11; 11.1) entweder der hülsenförmige Ring mit dem Zylinderkern (2) über die Stiftzuhaltung gekoppelt oder getrennt ist, so dass je nach Schlüssel (11; 11.1) und Codierung nur ein begrenzter Drehwinkel von Schlüssel (11; 11.1) und Zylinderkern (2) freigegeben ist,
**dadurch gekennzeichnet, dass** im den Zylinderkern (2) aufnehmenden Teilgehäuse (10) eine Ausnehmung (14) befindlich ist, welche den Drehbewegungsweg des hülsenförmigen Ringes (8) durch Inanschlagkommen mit der Sperrnase (9) begrenzt.

2. Profilzylinder nach Anspruch 1,
**dadurch gekennzeichnet, dass**
der begrenzte Drehwinkel durch das Maß der Ausnehmung (14) und/oder die geometrische Gestalt der Sperrnase (9) vorgebbar ist.

3. Profilzylinder nach Anspruch 1 oder 2,
**dadurch gekennzeichnet, dass**
im Zylindergehäuse (6) oder auf dem Zylinderkern (2) ein- oder beidseitig ein hülsenförmiger Ring (8) angeordnet ist.

4. Profilzylinder nach einem der vorangegangenen Ansprüche,
**dadurch gekennzeichnet, dass**
die Ausnehmung (14) im Teilgehäuse (10) als Freifräsung ausgebildet ist.

5. Profilzylinder nach einem der vorangegangenen Ansprüche,
**dadurch gekennzeichnet, dass**
bei mechanischer Entkopplung von hülsenförmigem Ring (8) und Zylinderkern (2) die Trennebene zwischen Zylinderkern (2) und Zylindergehäuse (6) liegt, so dass Falle und Riegel eines Schlosses betätigbar sind.

6. Profilzylinder nach einem der vorangegangenen Ansprüche,
**dadurch gekennzeichnet, dass**
bei mechanischer Kopplung von hülsenförmigem Ring (8) und Zylinderkern (2) die Trennebene zwischen hülsenförmigem Ring (8) und Zylindergehäuse (6) liegt, so dass nur die Falle eines Schlosses betätigbar ist.

## Claims

1. A profiled cylinder (1), comprising a cylinder housing (6), a rotatable cylinder core (2) which has a keyway (3) with a predetermined profile, and further key-actuated pin tumblers which comprise inner pins (4) in the cylinder core (2) and outer pins (5) in the cylinder housing (6), and further comprising pin springs (7) in the cylinder housing (6) which pretension the pin tumblers towards the keyway (3), wherein a sleeve-shaped ring (8) is arranged in an axial section of the cylinder housing, reaching into at least one of the pin tumblers and having a locking lug (9), wherein a borehole or a through-opening which corresponds to the diameter of the respective pin tumbler is situated in the sleeve-shaped ring (8), wherein, depending on the depth of the encoding in the associated key (11; 11.1), the sleeve-shaped ring is either coupled to or separated from the cylinder core (2) via the pin tumbler, so that depending on the key (11; 11.1) and the encoding only a limited rotational angle of the key (11; 11.1) and the cylinder core (2) is released, **characterized in that** a recess (14) is disposed in the partial housing (10) accommodating the cylinder core (2), which recess limits the rotational movement path of the sleeve-shaped ring (8) by striking engagement with the locking lug (9).

2. A profiled cylinder according to claim 1, **characterized in that** the limited rotational angle can be predetermined by the measure of the recess (14) and/or the geometric shape of the locking lug (9).

3. A profiled cylinder according to claim 1 or 2, **characterized in that** a sleeve-shaped ring (8) is arranged on one side or both sides in the cylinder housing (6) or on the cylinder core (2).

4. A profiled cylinder according to one of the preceding claims, **characterized in that** the recess (14) in the partial housing (10) is formed as a freely milled area.

5. A profiled cylinder according to one of the preceding claims, **characterized in that** the separation plane is disposed between the cylinder core (2) and the cylinder housing (6) in the case of mechanical decoupling of the sleeve-shaped ring (8) and the cylinder core (2), so that the tumbler and the locking bolt of a lock can be actuated.

6. A profiled cylinder according to one of the preceding claims, **characterized in that** the separation plane is disposed between the cylinder core (2) and the cylinder housing (6) in the case of mechanical coupling of the sleeve-shaped ring (8) and the cylinder core (2), so that only the tumbler of a lock can be actuated.

## Revendications

1. Cylindre profilé (1) avec un corps de cylindre (6), un noyau de cylindre (2) qui présente un passage de clé (3) ayant un profil prédéterminé, avec des fixations de goupille actionnées par la clé qui présentent des goupilles intérieures (4) dans le noyau de cylindre (2) et des goupilles extérieures (5) dans le corps de cylindre (6), et avec des ressorts de goupille (7) dans le corps de cylindre (6) qui précontraignent les fixations de goupille vers le passage de clé (3), dans lequel une bague en forme de douille (8), qui présente un ergot d'arrêt (9), est disposée une section axiale du corps de cylindre (6) en s'étendant au moins dans une des fixations de goupille, un perçage ou une ouverture traversante correspondant au diamètre de la fixation de goupille en question est disposé dans la bague en forme de douille (8), la bague en forme de douille est couplée au noyau de cylindre (2) par la fixation de douille ou séparée de celui-ci en fonction de la profondeur du codage de la clé correspondante (11 ; 11.1), de sorte que selon la clé (11 ; 11.1) et le codage, un angle de rotation limité seulement de la clé (11 ; 11.1) et du noyau de cylindre (2) est libéré, **caractérisé en ce qu'**il est prévu dans la partie de corps (10) recevant le noyau de cylindre (2) un évidement (14) qui limite la course de rotation de la bague en forme de douille (8) en venant buter sur l'ergot d'arrêt (9).

2. Cylindre profilé selon la revendication 1, **caractérisé en ce que** l'angle de rotation limité peut être prédéterminé par la taille de l'évidement (14) et/ou la forme géométrique de l'ergot d'arrêt (9).

3. Cylindre profilé selon la revendication 1 ou 2, **caractérisé en ce qu'**une bague en forme de douille (8) est disposée dans le corps de cylindre (6) ou sur le noyau de cylindre (2), sur un côté ou les deux.

4. Cylindre profilé selon l'une des revendications précédentes, **caractérisé en ce que** l'évidement (14) dans la partie de corps (10) est formé comme un fraisage de dégagement.

5. Cylindre profilé selon l'une des revendications précédentes, **caractérisé en ce que** lors d'un découplage mécanique de la bague en forme de douille (8) et du noyau de cylindre (2), le plan de séparation se trouve entre le noyau de cylindre (2) et le corps de cylindre (6), de sorte que le loquet et le pêne de la serrure peuvent être actionnés.

6. Cylindre profilé selon l'une des revendications précédentes, **caractérisé en ce que** lors du couplage mécanique de la bague en forme de douille (8) et du noyau de cylindre (2), le plan de séparation se trouve entre la bague en forme de douille (8) et le corps de cylindre (6), de sorte que seul le loquet de la serrure peut être actionné.
